# EUROPÄISCHE PATENTSCHRIFT

(11) **EP 3 347 911 B1**
(45) Veröffentlichungstag und Bekanntmachung des Hinweises auf die Patenterteilung: **12.12.2018**
(21) Anmeldenummer: 16822640.5
(22) Anmeldetag: 16.12.2016
(51) Int. Cl.: H01H 85/048, H01H 85/44

(54) **LASTSTROMTRAGENDE SICHERUNG MIT INTERNEM SCHALTELEMENT**
LOAD CURRENT-CARRYING FUSE COMPRISING AN INTERNAL SWITCHING ELEMENT
DISJONCTEUR RETARDÉ DE COURANT SOUS CHARGE AVEC ÉLÉMENT DE COMMUTATION INTERNE

(30) Priorität: 16.12.2015 DE 102015225377
(43) Veröffentlichungstag der Anmeldung: 18.07.2018
(73) Patentinhaber: Phoenix Contact GmbH & Co. KG, 32825 Blomberg (DE)
(72) Erfinder: DURTH, Rainer, 32805 Horn-Bad Meinberg (DE)
(74) Vertreter: RCD Patent Giesen, Schmelcher & Griebel Patentwanwälte PartG mbB
(86) Internationale Anmeldenummer: PCT/EP2016/081330
(87) Internationale Veröffentlichungsnummer: WO 2017/103036

(56) Entgegenhaltungen:
- WO-A2-2014/065763
- DE-B3-102014 215 280
- US-A- 5 898 357

## Beschreibung

Elektrische Lasten sind zu sichern.

Dabei kommen je nach Art des Versorgungsnetzes als auch je nach Art der Last unterschiedliche Sicherungselemente zur Anwendung.

Insbesondere in Gleichstromnetzen stellt die Abtrennung ein großes Problem dar, da im Gegensatz zu Wechselstromnetzen keine periodischen Nulldurchgänge vorhanden sind, sodass eventuelle Schaltlichtbögen nicht ohne weiteres zum Verlöschen kommen.

Beispielsweise ist aus der internationale Patentanmeldung WO 2014 / 065 763 A2 eine Sicherung bekannt, bei der ein Schmelzdraht durch eine gezielte Erwärmung der Nachbarschaft zum Schmelzen veranlasst wird.

In der Vergangenheit wurden daher vielartige Sicherungen mit ausgeklügelten Verfahren zur Unterdrückung von Lichtbögen entworfen.

Bisherige Sicherungen sind darauf ausgelegt bei einem Überstrom zu schalten.

Es ist jedoch eine zunehmende Nachfrage nach Sicherungselementen zu verzeichnen, die auch bei einem moderaten Strom zuverlässig zur Auslösung gebracht werden können.

Beispielsweise zeigt das Deutsche Patent DE 10 2014 215 282 B3 ein kombiniertes Überspannungsschutzgerät mit einer integrierten Funkenstrecke und mit einer hierzu in Reihe geschalteten Schmelzsicherung.

Bisherige Sicherungen schalten erst bei stark erhöhtem Strömen zuverlässig ab. Dies ist dem Auslöseverhalten geschuldet. Wird nämlich bei bisherigen Sicherungen der Schutzpegel zu niedrig angesetzt, kommt es auch bei kurzzeitigem Überstrom, wie z.B. beim Laden kapazitiver Lasten oder beim Einschalten von Motoren, bereits zu einem Auslösen der Sicherung. Daher sind bisherige Sicherungen in Bezug auf den Überstrom eher großzügig (über-) dimensioniert.

Andererseits treten immer mehr Anwendungsfälle auf, bei denen eine kontinuierliche leichte Überlastung gegeben ist, die zwar gefährlich ist, aber nicht als Überstrom erkannt wird.

Bei Netzen mit begrenzten Kurzschlussströmen, wie z.B. PV-Anlagen, bei denen der Betriebsstrom lediglich ca. 10% unterhalb des Kurzschlussstroms liegt, sind die Ströme bei einem Kurzschluss so gering, dass normale Schmelzsicherungen nicht auslösen.

Bei PV- und Windkraft-Anlagen kommt erschwerend hinzu, dass die Ströme im Teillastbetrieb (z.B. leichte Bewölkung, mäßiger Wind) soweit unterhalb des Maximalstromes der Anlage liegen, dass ein dann auftretender Kurzschlussstrom im Bereich und unterhalb des Nennstromwertes der entsprechenden Sicherung liegt.

### Aufgabe der Erfindung

Es wäre daher wünschenswert, eine kostengünstige laststromtragende Sicherung bereitstellen zu können, die auch in dem genannten Fall ein zuverlässiges Ausschalten ermöglichen kann.

### Kurzdarstellung der Erfindung

Die Aufgabe wird gelöst durch eine laststromtragende Sicherung mit internem Schaltelement. Die laststromtragende Sicherung weist ein Schutzelement auf, wobei das Schutzelement einen ersten Anschluss zur Verbindung mit einem ersten Potential eines Versorgungsnetzes und einen zweiten Anschluss aufweist, der über eine zu schützendes Gerät mit einem zweiten Potential des Versorgungsnetzes verbindbar ist. Das Schutzelement weist einen Schmelzleiter auf, der den ersten Anschluss und den zweiten Anschluss des Schutzelements verbindet, wobei das Schutzelement weiterhin einen dritten Anschluss aufweist, der mit dem zweiten Potential des Versorgungsnetzes verbindbar ist und der benachbart, aber elektrisch isoliert zum Schmelzleiter angeordnet ist. Der Schmelzleiter weist im Bereich des benachbarten Anschlusses eine Engstelle auf, wobei die Engstelle so ausgestaltet ist, dass der Schmelzleiter im Bereich der Engstelle ein elektrisch leitendes Schmelzmittel aufweist, wobei das Schmelzmittel einen geringeren Erweichungspunkt als der Schmelzleiter selbst aufweist. Das Sicherungselement weist weiterhin ein internes Schaltelement auf, das das Schutzelement intern überwacht und eine gezielte Ausschaltung herbeiführen kann, wobei das interne Schaltelement ein spannungssensitives Element ist, dass mit einem Anschluss mit dem ersten Anschluss verbunden ist und dass ein weiterer Anschluss des überspannungssensitiven Elements benachbart, aber elektrisch isoliert zum Schmelzleiter und benachbart, aber elektrisch isoliert zum dritten Anschluss angeordnet ist.

Weitere vorteilhafte Ausgestaltungen der Erfindung sind in den Unteransprüchen und der Beschreibung angegeben.

### Kurzdarstellung der Zeichnungen

Nachfolgend wird die Erfindung unter Bezugnahme auf die anliegende Zeichnung anhand bevorzugter Ausführungsformen näher erläutert.

Es zeigt
- Fig. 1: eine erfindungsgemäße aststromtragende Sicherung mit internem Schaltelement in einer schematischen Darstellung,
- Fig. 2a: einen Aspekt der Erfindung,
- Fig. 2b: einen weiteren Aspekt der Erfindung,
- Fig. 3: noch einen weiteren Aspekt der Erfindung, und
- Fig. 4: einen beispielhaften Aufbau von Kontakten und Schmelzleitern gemäß Ausführungsformen der Erfindung.

### Ausführliche Beschreibung

Nachfolgend wird die Erfindung eingehender unter Bezugnahme auf die Figur dargestellt werden. Dabei ist anzumerken, dass unterschiedliche Aspekte beschrieben werden, die jeweils einzeln oder in Kombination zum Einsatz kommen können. D.h. jeglicher Aspekt kann mit unterschiedlichen Ausführungsformen der Erfindung verwendet werden soweit nicht explizit als reine Alternative dargestellt.

Weiterhin wird nachfolgend der Einfachheit halber in aller Regel immer nur auf eine Entität Bezug genommen werden. Soweit nicht explizit vermerkt, kann die Erfindung aber auch jeweils mehrere der betroffenen Entitäten aufweisen. Insofern ist die Verwendung der Wörter "ein", "eine" und "eines" nur als Hinweis darauf zu verstehen, dass in einer einfachen Ausführungsform zumindest eine Entität verwendet wird.

Obwohl im folgenden Bezug auf Phasen N, L eines Wechselspannungsnetzes genommen wird, ist die Erfindung nicht hierauf beschränkt, sondern kann in jeglicher Ausgestaltung eines elektrischen Versorgungsnetzes - sei es ein Gleichspannungsnetz, ein Einphasen- oder Mehrphasen-Wechselspannungsnetz - Verwendung finden.

In allgemeinster Form weist eine erfindungsgemäße laststromtragende Sicherung 1 mit internem Schaltelement ein Schutzelement F auf.

Das Schutzelement F weist einen ersten Anschluss FA1 zur Verbindung mit einem ersten Potential L eines Versorgungsnetzes und einem zweiten Anschluss FA2 auf, der über ein zu schützendes Gerät Z mit einem zweiten Potential N des Versorgungsnetzes verbindbar ist.

Obwohl in der Beschreibung nunmehr auf ein zu schützendes Gerät Z Bezug genommen wird, ist damit nicht notwendigerweise eine elektrische Last gemeint. In gleicher Weise könnte das zu schützende Gerät auch eine Stromerzeugungseinrichtung, wie z.B. eine Windkraft- oder einer Solaranlage sein.

Das Schutzelement F weist einen Schmelzleiter D auf, der den ersten Anschluss FA1 und den zweiten Anschluss FA2 des Schutzelements F verbindet, wobei das Schutzelement F weiterhin einen dritten Anschluss FA3 aufweist, der mit dem zweiten Potential N des Versorgungsnetzes verbindbar ist und der benachbart, aber elektrisch isoliert zum Schmelzleiter D angeordnet ist, wobei der Schmelzleiter D im Bereich des benachbarten Anschlusses FA3 eine Engstelle E aufweist, wobei die Engstelle so ausgestaltet ist, dass der Schmelzleiter D im Bereich der Engstelle E ein elektrisch leitendes Schmelzmittel SM aufweist, wobei das Schmelzmittel SM einen geringeren Erweichungspunkt als der Schmelzleiter D selbst aufweist.

Die laststromtragende Sicherung weist weiterhin ein internes Schaltelement auf, das das Schutzelement F intern überwacht und eine gezielte Ausschaltung herbeiführen kann, wobei das interne Schaltelement ein spannungssensitives Element TVS ist, das mit einem Anschluss mit dem ersten Anschluss FA1 verbunden ist, und das einen weiteren Anschluss FA4 des überspannungssensitiven Elements TVS benachbart, aber elektrisch isoliert zum Schmelzleiter D und benachbart, aber elektrisch isoliert zum dritten Anschluss FA3 angeordnet ist.

Mittels der Ausgestaltung der Engstelle kann die laststromtragende Sicherung 1 so ausgestaltet werden, dass auch längerfristige Überströme zu einem sicheren Abtrennen führen.

Ist der Überstrom sehr hoch, wie bei einem Kurzschluss, so wird das Sicherungselement im Bereich der Engstelle E unmittelbar aufschmelzen und damit auslösen.

D.h. die Engstelle E wird thermisch so überlastet, dass der Schmelzleiter an der Engstelle E schmilzt und ein Lichtbogen entsteht, der wiederum auf den dritten zugeführten Anschluss FA3 in der Nachbarschaft der Engstelle E kommutiert, so dass das zu schützende Gerät Z stromtechnisch entlastet wird, den Strom löscht und das zu schützende Gerät Z vom Netz getrennt hat. Somit wird das zu schützende Gerät Z vom Löschintegral des Schutzelementes F entlastet und schlussendlich sicher isoliert von Netz getrennt.

Im zweiten Fall der Überlastung bewegt sich die Höhe der Überlastung des zu schützenden Gerätes Z in einem Bereich in dem das zu schützende Gerät Z zwar nicht direkt zerstört wird, jedoch eine Änderung seiner elektrischen Eigenschaften zu erwarten ist.

Hierzu weist der Schmelzleiter D im Bereich der Engstelle ein elektrisch leitendes Schmelzmittel SM auf. Das elektrisch leitende Schmelzmittel SM diffundiert bei Erwärmung in den Schmelzeiter ein und reduziert dessen Leitfähigkeit. Da das elektrisch leitende Schmelzmittel SM im Bereich der Engstelle angeordnet ist, ist hier auf Grund der Tatsache, dass hier nun ein höherer elektrischer Widerstand vorliegt, mit einer entsprechend schnelleren Erwärmung zu rechnen.

Diese Technik erlaubt ein verbessertes Auslösen des Schutzelementes F. Durch geeignete Dimensionierung, Materialwahl und Geometrie der Engstelle sowie eine gezielte Beeinflussung der Einwirkdauer der Temperatur kann der Alterungsprozess der Engstelle E geeignet eingestellt werden.

D.h. die Alterung der Engstelle E kann gezielt dazu verwendet werden die Sicherung bei geringen langanhaltenden Überströmen zum Auslösen zu bringen.

Andererseits steht über das interne Schaltelement TVS noch eine weitere Auslösemöglichkeit zur Verfügung. Bei dieser wird die Spannung über dem Schmelzleiter D ausgewertet. Hieraus ergibt sich ein Rückschluss auf den Strom, der durch den Schmelzleiter D fließt. Hat die Spannung die charakteristische Spannung zum Schalten des spannungssensitiven Elements TVS erreicht, kommt es analog zum Fall des Überstromes zu einer Zündung im Bereich der Engstelle E.

D.h. mittels geeigneter Wahl der Schaltspannung kann wie zuvor Einfluss auf den Schaltpunkt genommen werden. So können auch Überströme, die bei klassischen Sicherungselementen noch nicht zum Auslösen geführt haben, zu einem Schalten genutzt werden.

Hierdurch können die Schutzpegel weiter gesenkt werden, ohne dass eine Anlagenverfügbarkeit gefährdet wäre.

In einer vorteilhaften Ausgestaltung, welche in den Figuren 2a und 2b gezeigt ist, weist der Schmelzleiter zumindest im Bereich der Engstellte E - wie in Fig. 2a gezeigt - eine Perforation (oder Perforationsreihe) P oder - wie in Figur 2b gezeigt - mehrere Perforationen P (oder Perforationsreihen) P auf. Natürlich können auch an anderen Stellen auf dem Schmelzeiter D entsprechende Perforationen angeordnet sein, wie z.B. aus Figur 2a ersichtlich. Dabei ist die Struktur der Perforation P nur beispielhaft kreisförmig. Sie kann auch andere Ausformungen annehmen.

Besonders vorteilhaft kann die Engestelle E eine Perforation aufweisen, in der das Schmelzmittel SM befindlich ist. Hierdurch kann der Prozess des Eindiffundierens in den Schmelzleiter D beschleunigt werden. Das Eindiffundieren führt zu einer Veränderung des elektrischen Widerstandes (Erhöhung), sodass der Wärmeumsatz lokal ansteigt und eine baldige Abtrennung begünstigt.

In der Abbildung 1 ist das spannungssensitive Element als Transient Voltage Suppressor Diode (TVS) dargestellt. Die Erfindung ist jedoch nicht hierauf beschränkt und es kann jegliche Form eines spannungssensitiven Elements Verwendung finden, insbesondere auch andere elektrische / elektronische Bauteile, wie z.B. ein thermisch nicht-linear-veränderlicher Widerstand, wie z.B. ein NTC (Negative Temperature Coefficient Thermistor) oder ein PTC (Positive Temperature Coefficient Thermistor), eine Suppressordiode, oder ein Gasableiter oder aber auch Bimetallschalter. Natürlich können diese Elemente auch in jeder beliebigen geeigneten Parallel- oder Reihenschaltung vorgesehen sein.

In Abbildung 3 ist ein weiterer Aspekt der Erfindung dargestellt. Hier ist zusätzlich zum internen Schaltelement TVS eine zeitverzögernde Einrichtung integriert (Totzeit), die bezogen auf das interne Schaltelement TVS, z.B. durch tiefpassbildende Elemente, beispielsweise einen Widerstand R und einen Kondensator C, bereitgestellt wird.

Hiermit können z.B. Lastspitzen durch Einschalten von Motoren oder aber beim Laden von kapazitiven Lasten abgefangen werden, d.h. die Ströme gehen innerhalb der Totzeit soweit zurück, dass die Auslösebedingung nicht mehr vorliegt.

Bevorzugt ist die laststromtragende Sicherung 1 in einem druckfesten und/oder isolierenden Gehäuse angeordnet.

Bei kleinen Kurzschlussströmen ist zwar eine Zündung zwischen dem drittem Anschluss FA3 und dem Schmelzleiter D möglich, es kann aber sein, dass der dann brennende Lichtbogen aber instabil ist. D.h. es könnte zu einem Fall kommen, in dem der Lichtbogen verlischt ohne dass der Schmelzleiter vollständig unterbrochen wäre.

Der Schmelzleiter ist dann häufig nur in einem Teilbereich, nämlich dem Teil, der dem dritten Anschluss FA3 am nächsten liegt - d.h. in der Regel an der Engstelle E - angeschmolzen. Weiter entfernt liegende Bereiche sind erhalten, da der Lichtbogen bis dorthin, aufgrund der zunehmenden Länge, nicht stabil brennen kann.

Erklärt werden kann dieses Verhalten insbesondere bei Wechselstromnetzen dadurch, dass bei den geringen Kurzschlussstrom-Werten die Energie zum Aufschmelzen des Schmelzleiters D nicht innerhalb einer Halbwelle aufgebracht werden kann.

Um ein stabileres Brennen des Lichtbogens, insbesondere auch bei Wechselstrom, zu ermöglichen, wird eine flächige Annäherung des Schmelzleiters D an den dritten Anschluss FA3 vorgeschlagen. Hierdurch wird zunächst einmal sichergestellt, dass auf der vollständigen Breite des Schmelzleiters D ein definierter Abstand zum dritten Anschluss FA3 herrscht.

In Abbildung 4 ist hierzu ein weiterer Aspekt gemäß einer Ausführungsform dargestellt.

Hier sind der Schmelzleiter D und der dritte Anschluss FA3 des Sicherungselementes im Normal-Betriebszustand elektrisch durch ein isolierendes Material ISO getrennt, wobei der dritte Anschluss und das isolierende Material ISO so angeordnet sind, dass ein Zünden benachbart zum isolierenden Material ISO zu einer zumindest oberflächlichen Degradierung des isolierenden Materials ISO führt, dergestalt, dass die Oberfläche ihre isolierende Eigenschaft verliert und einen Stromfluss zwischen dem Schmelzleiter D und dem dritten Anschluss FA3 zulässt.

Dabei ist der Schmelzeiter D (dargestellt mit Längsschraffur) ohne Engstelle E dargestellt. Der Schmelzleiter D ist von dem dritten Anschluss FA 3 (dargestellt mit Schrägschraffur) durch ein isolierendes Material ISO (dargestellt als weiße Schicht) getrennt. Weiterhin ist noch ein vierter Anschluss FA4 (dargestellt mit Querschraffur) vorgesehen, wobei der dritte Kontakt und der vierte Kontakt FA4 wiederum durch ein (gleiches oder andersartiges) isolierendes Material ISO getrennt sein können. Die Abfolge des vierten Kontaktes FA4 und des dritten Kontaktes FA3 kann auch anders gewählt sein, d.h. auch der vierte Kontakt FA4 kann benachbart zum Schmelzleiter D angeordnet sein. Die unterschiedlichen Kontakte FA3, FA4 und der Schmelzleiter D können beispielsweise aus dünnen Metallfolien oder Platten hergestellt sein. Die unterschiedlichen Elemente könne in einer isolierenden Einfassung (gepunktet dargestellt) eingebunden sein.

Dabei tritt im Falle einer Triggerung mittels des dritten Anschlusses FA3 oder des vierten Anschlusses FA4 (soweit vorhanden) ein Lichtbogen zum Schmelzleiter D hin auf, der das in der Nachbarschaft befindliche isolierende Material ISO (zwischen D und FA3) beschädigt, so dass dieses nun auf Grund seines geringen CTI-Wertes (CTI Wert von FR4 z.B. circa 150 V) und der durch den Lichtbogen erzeugten (lokalen oberflächlichen) Degradierung (beispielsweise Verrußung, Verkohlung) nun dazu führt, dass ein (kleiner) Lichtbogen weiter aufrecht erhalten wird (bzw. bei einem Wechselspannungsbetrieb auch nach einem Nulldurchgang der Phase wieder erneut zündet), der sich quasi von der Entstehungsstelle fort entlang der Grenzfläche (in beide Richtungen) frisst, so dass am Ende der Schmelzleiter D aufgetrennt wird.

Obwohl hier eine Zündung zwischen FA4 und FA3 angenommen ist, kann jede Zündung, d.h. auch eine Zündung von FA4 zum Schmelzleiter D zu einer entsprechenden (oberflächlichen) Degradierung des (zuvor) isolierenden Materials ISO führen.

Dabei kann das isolierende Material ISO einen Kunststoff bzw. ein Verbundmaterial mit niedrigem CTI-Wert, beispielsweise Phenolharz (PF-Harze), Polyetheretherketon (PEEK), Polyimid (PI), Epoxydharz-gefüllte Glasfaserverbundwerkstoffe, wie z.B. FR4 oder dergleichen aufweisen. CTI-Werte - auch als Kriechstromfestigkeit bekannt - werden z.B. nach IEC 60112 ermittelt. Beispielhafte Werkstoffe sind der Isolierstoffgruppe IIIa und/oder Isolierstoffgruppe IIIb zugeordnet.

### Bezugszeichenliste

| | |
|---|---|
| Laststromtragende Sicherung | 1 |
| Zu schützendes Gerät | Z |
| Schutzelement | F |
| Geräteanschluss | ZA1, ZA2 |
| Schutzelement-Anschluss | FA1, FA2, FA3, FA4 |
| Potential | L, N |
| Schmelzleiter | D |
| Engstelle | E |
| Schmelzmittel | SM |
| überspannungssensitives Element | TVS |
| isolierendes Material | ISO |

## Patentansprüche

1. Laststromtragende Sicherung mit internem Schaltelement
• aufweisend ein Schutzelement (F),
• wobei das Schutzelement (F) einen ersten Anschluss (FA1) zur Verbindung mit einem ersten Potential (L) eines Versorgungsnetzes und einen zweiten Anschluss (FA2) aufweist, der über ein zu schützendes Gerät (Z) mit einem zweiten Potential (N) des Versorgungsnetzes verbindbar ist,
• wobei das Schutzelement (F) einen Schmelzleiter (D) aufweist, der den ersten Anschluss (FA1) und den zweiten Anschluss (FA2) des Schutzelements (F) verbindet,
• wobei das Schutzelement (F) weiterhin einen dritten Anschluss (FA3) aufweist, der mit dem zweiten Potential (N) des Versorgungsnetzes verbindbar ist und der benachbart, aber elektrisch isoliert zum Schmelzleiter (D) angeordnet ist,
• wobei der Schmelzleiter (D) im Bereich des benachbarten dritten Anschlusses (FA3) eine Engstelle (E) aufweist, wobei die Engstelle so ausgestaltet ist, dass der Schmelzleiter (D) im Bereich der Engstelle (E) ein elektrisch leitendes Schmelzmittel (SM) aufweist,
• wobei das Schmelzmittel (SM) einen geringeren Erweichungspunkt als der Schmelzleiter (D) selbst aufweist,
• wobei die laststromtragende Sicherung weiterhin ein internes Schaltelement aufweist, das das Schutzelement (F) intern überwacht und eine gezielte Ausschaltung herbeiführen kann,
• wobei das interne Schaltelement (TVS) mit einem Anschluss mit dem ersten Anschluss (FA1) verbunden ist, und dass ein weiterer Kontakt (FA4) des interne Schaltelements (TVS) benachbart, aber elektrisch isoliert zum Schmelzleiter (D) und benachbart, aber elektrisch isoliert zum dritten Anschluss (FA3) angeordnet ist,
• wobei das interne Schaltelement (TVS) ein Transient Voltage Suppressor Diode oder ein Bimetallschalter, oder ein thermisch nicht-linear-veränderlicher Widerstand, oder ein Gasableiter oder deren Reihen und Parallelschaltung aufweist.

2. Laststromtragende Sicherung gemäß Anspruch 1, **dadurch gekennzeichnet, dass** die Engestelle (E) eine Perforation aufweist, in der das Schmelzmittel (SM) befindlich ist.

3. Laststromtragende Sicherung gemäß Anspruch 1, **dadurch gekennzeichnet, dass** zusätzlich zum internen Schaltelement eine zeitverzögernde Einrichtung integriert ist, die dem spannungssensitiven Element (TVS) vorgeschaltet ist.

4. Laststromtragende Sicherung gemäß einem der vorhergehenden Ansprüche, **dadurch gekennzeichnet, dass** das interne Schaltelement (TVS) in einem druckfesten Gehäuse angeordnet ist.

5. Laststromtragende Sicherung gemäß einem der vorhergehenden Ansprüche, **dadurch gekennzeichnet, dass** der Schmelzleiter (D) und der dritte Anschluss (FA3) des Sicherungselementes im Normal-Betriebszustand elektrisch durch ein isolierendes Material (POM) getrennt sind, wobei der dritte Anschluss (FA3) und das isolierende Material (ISO) so angeordnet sind, dass ein Zünden benachbart zum isolierenden Material (ISO) zu einer zumindest oberflächlichen Degradierung des isolierenden Materials (ISO) führt, dergestalt, dass die Oberfläche ihre isolierende Eigenschaft verliert und einen Stromfluss zwischen dem Schmelzleiter (D) und dem dritten Anschluss (FA3) zulässt.

6. Laststromtragende Sicherung gemäß Anspruch 5, **dadurch gekennzeichnet, dass** das isolierende Material (ISO) einen Kunststoff oder ein Verbundmaterial mit niedrigem CTI-Wert aufweist.

7. Laststromtragende Sicherung gemäß Anspruch 6, **dadurch gekennzeichnet, dass** das isolierende Material (ISO) Polyetheretherketon (PEEK), Polyimid (PI), Epoxydharz-gefüllte Glasfaserverbundwerkstoffe aufweist.

8. Laststromtragende Sicherung gemäß Anspruch 6, **dadurch gekennzeichnet, dass** das isolierende Material (ISO) FR4 aufweist.

## Claims

1. A load current-bearing fuse with internal switch element having
• a protective element (F),
• wherein the protective element (F) has a first contact (FA1) for connecting to a first potential (L) of a supply network and a second contact (FA2) that configured to be connected via a device to be protected (Z) to a second potential (N) of the supply network,
• wherein the protective element (F) has at least one fuse element (D) that connects the first contact (FA1) and the second contact (FA2),
• wherein the protective element (F) has a third contact (FA3) configured to be connected to the second potential (N) of the supply network and is arranged so as to be adjacent to, but electrically insulated from, the fuse element (D),
• wherein the fuse element (D) has a constriction (E) in the proximity of the third contact (FA3), with the constriction (E) being embodied such that the fuse element (D) has an electrically conductive fluxing agent (SM) in the proximity of the constriction (E),
• wherein the fluxing agent (SM) has a lower fusion point than the fuse element (D) itself,
• wherein the load current-bearing fuse further comprises an internal switch element that monitors the protective element (F) internally and provides a targeted disconnection,
• wherein the internal switch element (TVS) is connected with an contact thereof to the first contact (FA1), and wherein another contact (FA4) of the internal switch element (TVS) is so as to be adjacent to, but electrically insulated from, the third contact (FA3),
• with the internal switch element comprising a voltage-sensitive element or a bimetallic switch or a non-linear thermal varying resistor, or a gas discharge tube or a parallel or series connection thereof.

2. Load current-bearing fuse according to claim 1, wherein the constriction (E) has a perforation in which the fluxing agent (SM) is located.

3. Load current-bearing fuse according to one of the preceding claims, wherein in addition to the internal switch element, a time-delaying device is integrated upstream to the voltage-sensitive element (TVS).

4. Load current-bearing fuse according to one of the preceding claims, wherein the internal switch element (TVS) is arranged in a pressure-tight housing.

5. Load current-bearing fuse according to claim 5, **characterized in that** the fuse element (D) and the third contact (FA3) are electrically separated in the normal operating state by an insulating material (POM), whereby the third contact (FA3) and the insulating material (ISO) are arranged such that an ignition near the insulating material (ISO) results in an at least superficial degradation of the insulating material (ISO), such that a surface thereof loses its insulating property and allows current to flow between the fuse element (D) and the third contact (FA3).

6. Load current-bearing fuse according to claim 5, **characterized in that** the insulating material (ISO) comprises a plastic or a composite material with a low CTI value.

7. Load current-bearing fuse according to claim 6, **characterized in that** the insulating material (ISO) comprises polyether ether ketone (PEEK), polyimide (PI), or epoxy resin-filled glass fiber composite materials.

8. Load current-bearing fuse according to claim 6, **characterized in that** the insulating material (ISO) comprises FR4.

## Revendications

1. Fusible porteur de courant de charge, pourvu d'un élément de commutation interne
• comportant un élément protecteur (F),
• l'élément protecteur (F) comportant un premier raccord (FA1), destiné à être connecté sur un premier potentiel (L) d'un réseau d'alimentation et un deuxième raccord (FA2), qui par l'intermédiaire d'un appareil (Z) à protéger, est susceptible d'être connecté sur un deuxième potentiel (N) du réseau d'alimentation,
• l'élément protecteur (F) comportant un conducteur fusible (D) qui relie le premier raccord (FA1) et le deuxième raccord (FA2) de l'élément protecteur (F),
• l'élément protecteur (F) comportant en outre un troisième raccord (FA3) qui est susceptible d'être connecté sur le deuxième potentiel (N) du réseau d'alimentation et qui est placé au voisinage, mais en étant électriquement isolé du conducteur fusible (D),
• dans la région du troisième raccord (FA3), le conducteur fusible (D) comportant un étranglement (E), l'étranglement étant conçu de telle sorte que dans la région de l'étranglement (E), le conducteur fusible (D) comporte un produit fusible (SM) conducteur d'électricité,
• le produit fusible (SM) présentant un point de ramollissement inférieur à celui du conducteur fusible (D) proprement dit,
• le fusible porteur de courant de charge comportant par ailleurs un élément de commutation interne qui supervise en interne l'élément protecteur (F) et qui est susceptible de provoquer une mise à l'arrêt ciblée,
• l'élément de commutation interne (TVS) étant relié par un raccord avec le premier raccord (FA1) et un contact supplémentaire (FA4) de l'élément de commutation interne (TVS) étant placé au voisinage, mais en étant électriquement isolé du conducteur fusible (D) et au voisinage, mais en étant électriquement isolé du troisième raccord (FA3),
• l'élément de commutation interne (TVS) comportant une diode à effet suppresseur de tension transitoire ou un interrupteur bimétallique, ou une résistance à variation thermique non linéaire ou un éclateur à gaz, ou un montage en série ou en parallèle de ces derniers.

2. Fusible porteur de courant de charge selon la revendication 1, **caractérisé en ce que** l'étranglement (E) comporte une perforation dans laquelle se trouve le produit fusible (SM).

3. Fusible porteur de courant de charge selon la revendication 1, **caractérisé en ce qu'**en supplément de l'élément de commutation interne est intégré un système temporisateur qui est monté en amont de l'élément sensible à la tension (TVS).

4. Fusible porteur de courant de charge selon l'une quelconque des revendications précédentes, **caractérisé en ce que** l'élément de commutation interne (TVS) est placé dans un boîtier résistant à la pression.

5. Fusible porteur de courant de charge selon l'une quelconque des revendications précédentes, **caractérisé en ce que** dans l'état de service normal, le conducteur fusible (D) et le troisième raccord (FA3) de l'élément fusible sont séparés par une matière isolante (POM), le troisième raccord (FA3) et la matière isolante (ISO) étant placés de telle sorte qu'un allumage au voisinage de la matière isolante (ISO) provoque une dégradation au moins superficielle de la matière isolante (ISO), de telle sorte que la surface perde sa propriété isolante et admette un flux de courant entre le conducteur fusible (D) et le troisième raccord (FA3).

6. Fusible porteur de courant de charge selon la revendication 5, **caractérisé en ce que** la matière isolante (ISO) comporte une matière plastique ou une matière composite, présentant une faible valeur CTI.

7. Fusible porteur de courant de charge selon la revendication 6, **caractérisé en ce que** la matière isolante (ISO) comporte du polyétheréthercétone (PEEK), du polyimide (PI), des matières composites à fibres de verres remplie de résine époxy.

8. Fusible porteur de courant de charge selon la revendication 6, **caractérisé en ce que** la matière isolante (ISO) comporte du FR4.
